# EUROPÄISCHE PATENTSCHRIFT

(11) **EP 0 423 656 B1**
(45) Veröffentlichungstag und Bekanntmachung des Hinweises auf die Patenterteilung: **05.04.1995**
(21) Anmeldenummer: 90119643.6
(22) Anmeldetag: 13.10.1990
(51) Int. Cl.: B65D 51/18, B65D 41/62

(54) **Vorrichtung zum Sichern des Deckels einer Dose, insbesondere Farbdose**
Device for securing a lid on a can, especially paint can
Dispositif pour verrouiller le couvercle d'une boîte, en particulier une boîte de peinture

(30) Priorität: 18.10.1989 DE 8912367 U
(43) Veröffentlichungstag der Anmeldung: 24.04.1991
(73) Patentinhaber: Herberts Gesellschaft mit beschränkter Haftung, 42285 Wuppertal (DE)
(72) Erfinder: Dahl, Jürgen, D-42399 Wuppertal (DE)
(74) Vertreter: Türk, Gille, Hrabal, Leifert

(56) Entgegenhaltungen:
- AT-B- 339 163
- DE-A- 2 907 925
- DE-U- 8 708 272
- FR-A- 2 565 559
- US-A- 4 081 720

## Beschreibung

Die Erfindung betrifft eine Vorrichtung zum Sichern des Deckels einer Dose, insbesondere einer Farbdose, vor unerwünschtem Öffnen, mit einer Fläche am Kopfende und einer umlaufenden, einen Hohlkörper bildenden aus zwei Abschnitten unterschiedlichen Durchmessers bestehenden Seitenwand und mit einem im Abstand zum Kopfende der Vorrichtung und an der Innenseite des ersten Abschnitts der Seitenwand angeordneten Vorsprung.

Dosen, insbesondere Lackdosen (beispielsweise Eindrückdeckeldosen nach DIN 2028), sind häufig mit einem Deckel, wie z.B. einem Eindrückdeckel, versehen. Dosen mit einer Öffnung von über 70 mm bedürfen aus sicherheitstechnischen Gründen einer Sicherung vor unerwünschter Öffnung während des Transports.

Derartige Sicherheitsvorrichtungen bestanden bisher aus einer Art Bügel, der mit Hilfe zweier Halterungen an der Dose festzulegen ist und den Dosendeckel vor einer unerwünschten Öffnung durch Niederhalten schützt. Dabei ist es jedoch notwendig, Halterungen zur Festlegung des Bügels vorzusehen, wodurch sich die Herstellung der Dosen verteuert. Auch wird eine Stapelung der Dosen bei Verwendung solcher Bügel ausgeschlossen.

Eine weitere Möglichkeit der Sicherung bietet die Benutzung von Klammern, die jedoch aufwendig manuell aufgebracht werden müssen und nur mittels eines technischen Geräts wieder gelöst werden können. Die Handhabung derartiger Dosen hat sich als unpraktisch erwiesen.

Zur Sicherung des Deckels einer Dose sind auch Vorrichtungen bekannt, die als kappenartiger Niederhalter auf die mit dem Deckel verschlossene Dose aufgesetzt werden. Solche kappenartige Niederhalter weisen am Kopfende eine Fläche auf und sind mit einer umlaufenden, einen Hohlkörper bildenden aus zwei Abschnitten unterschiedlichen Durchmessers bestehenden Seitenwand und mit einem im Abstand zum Kopfende und an der Innenseite des ersten Abschnittes der Seitenwand angeordneten Vorsprung versehen. Eine solche Vorrichtung wird in dem DE-U-87 08 272.1 beschrieben. Bei einer derartigen Vorrichtung kann es nach Aufbringen des Deckels auf eine Dose schwierig und zeitaufwendig sein, die Vorrichtung zum Sichern des Deckels von der Dose zu entfernen.

Desweiteren bedarf es zum Aufbringen des Deckels einer erhöhten Kraftanstrengung, so daß die Gefahr besteht, daß aufgrund der auftretenden Schwierigkeiten bei der Handhabung der Sicherungsvorrichtung auf eine weitere Benutzung nach erstmaligem Gebrauch der Farbdosen verzichtet wird.

Weiterhin besteht die Gefahr, daß durch übermäßigen Kraftaufwand beim Entfernen der Sicherungsvorrichtung diese beschädigt werden, so daß eine neuerliche Benutzung bzw. ein neuerlicher Einsatz der Sicherungsvorrichtung nicht möglich ist.

In der AT-A-339163 wird ein Halteteil aus flexiblem Material zur Sicherung des Deckels einer Dose vor unerwünschtem Öffnen beschrieben, das kappenförmig ausgebildet ist und an der Innenseite der Kappenseitenwand in radialer Draufsicht jeweils T-förmige Rippen aufweist.

Der Erfindung liegt die Aufgabe zugrunde, eine Vorrichtung zum Sichern des Deckels einer Dose, insbesondere Farbdose, zu schaffen, die ein unerwünschtes Öffnen der Dose, insbesondere während des Transportes, bei unsachgemäßem Gebrauch verhindert, sich jedoch gleichzeitig durch einfache Handhabbarkeit auszeichnet, so daß sie sich auch zu einem Gebrauch zwischen einzelnen Benutzungsphasen der Farbdose anbietet, ohne jedoch durch wiederholte Benutzung schnell an Wirkungskraft zu verlieren.

Es hat sich gezeigt, daß diese Aufgabe gelöst werden kann durch eine Vorrichtung zum Sichern des Deckels einer Dose, insbesondere Farbdose, vor unerwünschtem Öffnen mit einer Fläche am Kopfende und einer umlaufenden, einen Hohlkörper bildenden aus zwei Abschnitten unterschiedlichen Durchmessers bestehenden Seitenwand und mit einem im Abstand zum Kopfende der Vorrichtung und an der Innenseite des ersten Abschnittes der Seitenwand angeordneten Vorsprung, der weitgehend umlaufend ausgestaltet ist, d.h., dessen Anfang in Umfangsrichtung in einem Abstand zu dessen Ende angeordnet ist, die dadurch gekennzeichnet ist, daß sie an der Fläche am Kopfende mit mehreren nockenförmigen Erhebungen ausgestattet ist, die in das Innere des Hohlkörpers gerichtet sind.

Der Vorsprung an der Innenseite des ersten Abschnittes der Seitenwand der erfindungsgemäßen Vorrichtung ist nicht in Form eines geschlossenen umlaufenden Ringes ausgestaltet, sondern ist zumindest einmal unterbrochen. Er kann auch aus mehreren Abschnitten, beispielsweise aus zwei, vier oder acht Abschnitten bestehen.

Dadurch, daß gemäß der Erfindung die Vorrichtung zum Sichern des Deckels einer Dose, insbesondere Farbdose, einen weitgehenden umlaufend ausgestalteten Vorsprung aufweist, dessen Anfang in Umfangsrichtung in einem Abstand zu dessen Ende angeordnet ist, wird ein Entfernen der Dose ermöglicht, ohne daß es hierzu einer übergroßen Kraftanstrengung bedarf, da in den zwischen Anfang und Ende oder zwischen den Abschnitten des Vorsprunges entstehenden einer oder mehreren Spalten ein Hilfswerkzeug, welches ohnehin zum Öffnen der Dose benötigt wird, wie z.B. ein Schraubenzieher, eingebracht werden kann, mit dessen Hilfe die Sicherungsvorrichtung mühelos von der Dose zu entfernen ist, ohne daß die Gefahr besteht, die Sicherungsvorrichtung zu zerstören.

Besteht der Vorsprung aus zwei Abschnitten, die jeweils in einem Abstand zur Mittelachse der Vorrichtung beginnen und in einem Abstand zur Mittelachse enden, so stellt dies eine besonders vorteilhafte Ausgestaltung der erfindungsgemäßen Sicherungsvorrichtung dar.

Besteht der Vorsprung aus vier oder mehr, z.B. acht Abschnitten, die jeweils in einem Abstand zu einer der beiden Mitteillinien beginnen, und in einem Abstand zur senkrecht dazu angeordneten zweiten Mittelliniee enden, so ist dadurch eine Sicherungsvorrichtung geschaffen, die es ermöglicht ein Hilfsmittel, wie z.B. einen Schraubenzieher in eine Vielzahl von zur Aufnahme eines solchen Hilfsmittels vorgesehenen Spalten einzubringen, um die Sicherungsvorrichtung ohne besonderen Kraftaufwand von der Dose zu lösen.

Ist die zum Kopfende hinweisende Seite des Vorsprunges jeweils eben und parallel zur am Kopfende befindlichen Fläche ausgestaltet, so wird dadurch ein besonders guter Sitz des Sicherungsdeckels gewährleistet.

Die Fläche am Kopfende der Vorrichtung kann ringförmig ausgestaltet und mit einem oder mehreren Stegen versehen sein. Hierdurch ergibt sich eine Materialersparnis im Vergleich mit einer vollständig geschlossenen Fläche.

Um eine Lagerung mehrerer Dosen übereinander gestapelt zu erleichtern, kann die Vorrichtung mit einer sogenannten Stapelsicke ausgestattet sein. Hierbei handelt es sich um einen auf der Oberseite der Fläche am Kopfende konzentrisch und senkrecht angeordneten Ring, der in die übliche Einbuchtung des Dosenbodens der darüber zu stapelnden Dose eingreift und eine rutschfeste Stapelung ermöglicht. Der Ring kann einen geringeren Außen- und Innendurchmesser als die gesamte Vorrichtung aufweisen. Sein Außendurchmesser kann jedoch auch mit dem Außendurchmesser der Vorrichtung übereinstimmen, d.h. der Ring kann als Verlängerung der Seitenwand ausgebildet sein. Der Ring kann durchgehend ausgebildet sein, er kann an der Innenseite auch Einkerbungen aufweisen oder er kann Unterbrechungen aufweisen. Durch Einkerbungen oder Unterbrechungen können bei einer Stoßbelastung nur bestimmte Stellen des Ringes mechanisch beschädigt werden, so daß die Funktionsfähigkeit des Ringes erhalten bleibt. Die Stapelsicke dient somit auch als Stoß- oder Fall-Schutz. Diese Stapelsicke dient auch zu einer Stabilisierung der erfindungsgemäßen Sicherungsvorrichtungs.

Die erfindungsgemäße Vorrichtung weist an der dem zu sichernden Dosendeckel zugewandten Fläche am Kopfende mehrere nockenförmige Erhebungen (Nocken) auf. Diese Nocken sind so angeordnet, daß sie beim Aufsetzen auf die mit Deckel versehene Dose auf dem Deckelrand aufliegen und diesen auf den inneren Dosenrand drücken. Die Nocken sind daher bevorzugt auf einer Kreisbahn ausgebildet, die an der Fläche am Kopfende der Vorrichtung im Abstand von der umlaufenden Seitenwand verläuft. Der Abstand von der umlaufenden Seitenwand ist so gewählt, daß die Nocken auf den Deckelrand des zu sichernden Deckels drücken. Es ist jedoch auch möglich, eine oder mehrere Nocken im Inneren der umlaufenden Kreisbahn, beispielsweise in der Deckelmitte, zur weiteren Sicherung anzubringen. Die Nocken sind einzeln und nicht als umlaufende Fläche ausgebildet, um ein besseres Entfernen bzw. Öffnen der Vorrichtung zu ermöglichen. Auf der kreisförmigen Umlaufbahn können mehrere, beispielsweise vier, sechs oder acht Nocken liegen.

Durch die Ausgestaltung der Sicherungsvorrichtung wird es ermöglicht, diese von der zu sichernden Dose zu entfernen, ohne erhöhten Kraftaufwand wirksam werden zu lassen, so daß einer Beschädigung der Sicherungsvorrichtung wirksam entgegengewirkt wird und aufgrund der einfachen und sicheren Handhabung eine wiederholte Verwendung der Sicherungsvorrichtung ermöglicht wird.

Die erfindungsgemäße Vorrichtung kann aus verschiedenen Materialien bestehen, insbesondere aus Kunststoffen. Beispiele hierfür sind Polyethylen und Polypropylen. Bei der Verwendung von Polyethylen werden die notwendige Festigkeit und eine gute Flexibilität zum Anbringen und Entfernen auf bzw. von der Dose bewirkt. Polypropylen gewährleistet eine gute Funktionsfähigkeit der Vorrichtung.

In der Zeichnung ist ein Ausführungsbeispiel der erfindungsgemäßen Vorrichtung schematisch dargestellt, und zwar zeigt
- Fig. 1: eine Draufsicht der erfindungsgemäßen Vorrichtung,
- Fig. 2: einen Schnitt nach Linie A-A in Figur 1,
- Fig. 3: eine Seitenansicht mit Teilschnitt der erfindungsgemäßen Vorrichtung auf eine mit einem Eindrückdeckel versehenen Dose,
- Fig. 4: eine weitere Draufsicht der erfindungsgemäßen Vorrichtung,
- Fig. 5: einen Schnitt nach Linie A-A in Figur 4 und
- Fig. 6: einen Teilschnitt des Schnittes nach Linie A-A in Figur 4.

Wie in Figur 1 dargestellt, ist die Vorrichtung 1 als kreisrunder kappenartiger Niederhalter ausgestaltet und weist an seinem Kopfende einen diesen teilweise verschließenden Ring 3 auf, an dessen äußeren Rand (siehe Figur 2) umlaufend eine, einen Hohlkörper bildende Seitenwand 4 angeordnet ist. Der Ring 3 ist koaxial zum Mittelpunkt 2 der Vorrichtung 1 angeordnet und endet mit seinem zum Mittelpunkt hinweisenden inneren Rand in einem Abstand zum äußeren, der in dem hier vorliegenden Ausführungsbeispiel etwa 12,5 mm beträgt. Es ist jedoch auch ein kleinerer oder größerer Abstand zum inneren Rand denkbar oder aber eine insgesamt geschlossene Fläche des Kopfendes.

Der Ring 3 weist in seinem inneren Durchmesser vier kreuzartig angeordnete, jeweils gegenüberliegende Abschnitte der Ringinnenseite miteinander verbindende und einstückig mit ihm ausgebildete Stege 5 auf, die in einem Abstand von 90° zueinander angeordnet sind und deren dem Ring 3 zugewandte Enden über einen Radius auslaufend mit dem Ring 3 bzw. dessen inneren Durchmesser verbunden sind. Die Anzahl der Stege 5 kann je nach Dosengröße auch mehr oder weniger als 4 betragen. Die inneren Enden der Rippen 5 laufen in einem kreisförmig ausgestalteten Mittelpunkt 6 zusammen, der ebenfalls co-axial zum Mittelpunkt 2 der Vorrichtung 1 angeordnet ist.

Die umlaufende Seitenwand 4 besteht aus zwei Abschnitten 7, 8 unterschiedlichen Durchmessers und unterschiedlicher Höhe, wobei der an den Ring 3 des Kopfendes angrenzende und etwas mehr als 2/3 der Wandhöhe einnehmende erste Abschnitt 7 einen, im Vergleich zum zweiten Abschnitt, 8 kleinen Durchmesser aufweist.

Der an den Ring 3 angrenzende Wandabschnitt weist auf etwa der Hälfte seiner Wandhöhe einen nach innen weisenden umlaufenden jeweils co-axial zu den Mittellinien unterbrochenen Vorsprung 9, dessen lichtes Maß geringer ist als der Durchmesser des ersten Abschnittes und dessen dem Ring 3 zugewandte Seite 10 eben ausgebildet, parallel zum Ring 3 angeordnet ist.

Die dem Ring 3 abgewandte Seite des Vorsprungs 9 ist als Schräge 11 ausgebildet, die an der den Innendurchmesser des Vorsprunges 9 bildenden Kante, zum Ende des dem Ring 3 abgewandten Endes des ersten Wandabschnittes 7 derart abfällt, daß hier der Innendurchmesser des ersten Abschnittes 7 und der Innendurchmesser der hier beginnenden Schräge 11 des Vorsprunges 9 identisch ist.

Der zweite Abschnitt 8 der Seitenwand 4 weist einen, im Vergleich zum ersten Abschnitt 7, größeren Durchmesser auf und beginnt an der, dem Ring 3 abgewandten Seite des Vorsprunges 9 bzw. an dem dem Ring 3 abgewandten Ende des ersten Abschnittes 7 und endet in einem Abstand zu diesem.

Der Vorsprung 9 ist jeweils co-axial zu den Mittellinien der Vorrichtung 1 bzw. der Stege 5 unterbrochen, d.h. er beginnt und endet jeweils in einem Abstand zu den Mittellinien 12, dargestellt in Figur 2 und 1.

Die der Seitenwand 4 abgewandte Seite des Ringes 3 des Niederhalters 1 ist mit einem rippenartig ausgestalteten zweiten Ring 13, wie in Figur 2 gezeigt, versehen, der konzentrisch, wie in Figur 1 dargestellt, in einem Abstand zum äußeren Rand des horizontal angeordneten Ringes 3 umlaufend angeordnet ist. Desweiteren ist der Ring 13 vertikal, d.h. in einem Winkel von 90°, zum Ring 3 angeordnet.

Sowohl der horizontal angeordnete Ring 3 als auch die Stege 5, der Mittelpunkt 6, die Seitenwand 4 und der Vorsprung 9 sind einstückig ausgebildet.

Vor oder nach einer Benutzung des Niederhalters 1 kann dieser zusammen mit anderen übereinander gestapelt werden, wobei der zweite Abschnitt 8 der Seitenwand 4 jeweils den ersten Abschnitt 7 der Seitenwand 4 des darunter befindlichen Niederhalters 1 wenigstens teilweise umfaßt und die als Ring ausgebildete Oberfläche 3 des Kopfendes und der äußere Flächenrand der, der Seitenwand 4 abgewandten Seite des Ringes 13 des unteren Niederhalters 1 mit der Unterseite des Vorsprunges 9 bzw. der Schrägen 11 des Vorsprunges 9 des darüber befindlichen Niederhalters 1 in Eingriff steht, so daß eine Vielzahl von Vorrichtungen rutschfest übereinander gestapelt werden können.

Während des Einsatzes des kappenartig ausgebildeten Niederhalters 1 ist dieser, wie in Figur 3 dargestellt, auf dem Kopfende einer Dose und einem üblichen Deckel aufgesetzt. Dazu wird der Vorsprung 7 über die am Kopfende der Dose 14 befindliche Bördelung 15 derartig gedrückt, daß zunächst die Schräge 11 an der Bördelung 15 entlanggleitet, so daß die dem Kopfende des Niederhalters 1 zugewandte eben ausgestaltete Fläche 10 des Vorsprunges 9 mit der Unterseite der Bördelung 15 in Eingriff gelangt und der Niederhalter 1 fest auf der Dose 14 sitzt. Dabei besteht zwischen der Unterseite des Ringes 3 und den Stegen 5 des Niederhalters 1 und den zu sicherenden Deckel 16 ein geringer Abstand bzw. ein nur leichter Kontakt, so daß gewährleistet ist, daß der Vorsprung 9 auch bei etwaigen Toleranzen in der Höhe der Bördelung 15 diese umgreift. Durch den geringen Abstand bzw. leichten Kontakt zwischen der Unterseite des Ringes 3 und den Stegen 5 und der Oberseite des Deckels 16 und den festen Sitz der Vorrichtung 1 ist eine nur geringfügige theoretische, d.h. eine in ihrer Auswirkung zu vernachlässigende Verlagerung des Deckels 16 möglich, so daß dieser selbst bei unsachgemäßem Gebrauch der Dose 14, d.h. bei z.B. einem etwaigen Herabstürzen der Dose 14 von der Ladefläche eines LKWs, mit Hilfe des Niederhalters 1 verschlossen bleibt.

Durch die Aussparungen bzw. Unterbrechungen des Vorsprunges 9 in ihrer umfänglichen Ausdehnung ist es möglich, zur Demontage der Vorrichtung 1 bzw. des Niederhalters 1 zwischen die Bördelung 15 bzw. die Dose 14 und die Seitenwand 4 des Niederhalters 1 an den Aussparungen ein Werkzeug bzw. Hilfsmittel einzuführen, um so ohne Kraftanstrengung oder sonstige auftretende Probleme den Niederhalter 1 von der Dose 14 lösen zu können.

Zur Lagerung mehrerer Dosen können diese auch in Verbindung mit dem Niederhalter 1 übereinander gestapelt werden, wobei der auf dem Niederhalter 1 senkrecht angeordnete Ring 13 in die dafür vorgesehene bzw. übliche Einbuchtung 17 des Dosenbodens (wie in Figur 14 gezeigt) der darüber zu stapelnden Dose greift und so eine rutschfeste Lagerung bzw. Stapelung von Dosen gewährleistet ist.

In der Figur 4 ist ein Beispiel für eine Ausführungsform der erfindungsgemäßen Vorrichtung aufgezeigt, die acht Stege 5 aufweist. In dieser Figur sind auch die Nocken 18 dargestellt, die, wie auch aus den Figuren 5 und 6, die einen Schnitt bzw. Teilschnitt der Figur 4 darstellen, ersichtlich ist, so angeordnet sind, daß sie sich von der Fläche am Kopfende nach innen erstrecken. Sie können auf den Deckelrand des auf die Dose aufgesetzten Deckel drücken und diesen auf den inneren Dosenrand drücken. Es ist auch eine Nocke 18 dargestellt, die auf die Mitte des Dosendeckels drücken oder gedrückt werden kann. Im übrigen wird zur Erläuterung der Ausführungsform der Figuren 4, 5 und 6 auf die Ausführungen zur Figur 1 hingewiesen. Die Bezifferung der Seitenwand 4, des Vorsprungs 9 und des Ringes 13 (Stapelsicke) in der Figur 6 entspricht der Bezifferung in Figur 2.

In der Figur 6 wird der Ring 13 im Abstand von der Seitenwand dargestellt, d.h. sein Außen- und Innendurchmesser sind geringer als der Gesamtdurchmesser der Vorrichtung. Der Ring 13 kann jedoch auch zum Außenrand verschoben sein, so daß er als Verlängerung der Seitenwand 4 ausgebildet ist.

## Patentansprüche

1. Vorrichtung zum Sichern eines Deckels (16) einer Dose (14), insbesondere Farbdose, vor unerwünschtem Öffnen, mit einer Fläche (3) am Kopfende und einer umlaufenden, einen Hohlkörper bildenden aus zwei Abschnitten (7,8) unterschiedlichen Durchmessers bestehenden Seitenwand (4), und mit einem im Abstand zum Kopfende der Vorrichtung und an der Innenseite des ersten Abschnittes (7) der Seitenwand angeordneten Vorsprung (9), der weitgehend umlaufend ausgestaltet ist, d.h. dessen Anfang in Umfangsrichtung in einem Abstand zu dessen Ende angeordnet ist, dadurch gekennzeichnet, daß sie an der Fläche (3) am Kopfende mit mehreren nockenförmigen Erhebungen (18) ausgestattet ist, die in das Innere des Hohlkörpers gerichtet sind.

2. Vorrichtung nach Anspruch 1, dadurch gekennzeichnet, daß der Vorsprung (9) aus mehreren Abschnitten besteht.

3. Vorrichtung nach Anspruch 1 oder 2, dadurch gekennzeichnet, daß der Vorsprung (9) aus zwei Abschnitten besteht, die jeweils in einem Abstand zur Mittelachse der Vorrichtung beginnen und in einem Abstand zur Mittelachse enden.

4. Vorrichtung nach Anspruch 1 oder 2, dadurch gekennzeichnet, daß der Vorsprung (9) aus vier Abschnitten besteht, die jeweils in einem Abstand zu einer der beiden Mittellinien beginnen und in einem Abstand zur senkrecht dazu angeordneten zweiten Mittellinie enden.

5. Vorrichtung nach einem der Ansprüche 1 bis 4, dadurch gekennzeichnet, daß die zum Kopfende hinweisende Seite des Vorsprunges (9) jeweils eben und parallel zur am Kopfende befindlichen Fläche (3) ausgestaltet ist.

6. Vorrichtung nach einem der vorhergehenden Ansprüche, dadurch gekennzeichnet, daß sich an der Flache (3) am Kopfende außerhalb des Hohlkörpers ein konzentrisch angeordneter Ring (13) senkrecht erstreckt.

7. Vorrichtung nach Anspruch 6, dadurch gekennzeichnet, daß der Ring (13) an seiner Innenseite Einkerbungen aufweist, oder daß er Unterbrechungen aufweist.

8. Verwendung der Vorrichtung nach einem der Ansprüche 1 bis 7 zur Sicherung des Deckels einer Dose.

## Claims

1. Device for securing a lid (16) of a can (14), in particular a paint can, against accidental opening, having a surface (3) at the top end and a circumferential side wall (4) forming a hollow body and comprising two portions (7, 8) of differing diameter, and having a projection (9) which is disposed at a distance from the top end of the device and on the inside of the first portion (7) of the side wall and is substantially circumferential, i.e. its beginning is disposed in a circumferential direction at a distance from its end, characterized in that it is equipped at the surface (3) at the top end with a plurality of cam-shaped raised portions (18) which are directed towards the interior of the hollow body.

2. Device according to claim 1, characterized in that the projection (9) comprises a plurality of portions.

3. Device according to claim 1 or 2, characterized in that the projection (9) comprises two portions, which each begin at a distance from the centre line of the device and end at a distance from the centre line.

4. Device according to claim 1 or 2, characterized in that the projection (9) comprises four portions, which each begin at a distance from one of the two centre lines and end at a distance from the second centre line disposed at right angles thereto.

5. Device according to one of claims 1 to 4, characterized in that the side of the projection (9) directed towards the top end is in each case flat and parallel to the surface (3) situated at the top end.

6. Device according to one of the preceding claims, characterized in that a concentrically disposed ring (13) extends vertically at the surface (3) at the top end outside of the hollow body.

7. Device according to claim 6, characterized in that the ring (13) has notches on its inside, or that it has interruptions.

8. Use of the device according to one of claims 1 to 7 for securing the lid of a can.

## Revendications

1. Dispositif de verrouillage d'un couvercle (16) de boîte (14), en particulier d'une boîte de peinture, contre une ouverture intempestive, comprenant une surface (3) sur l'extrémité supérieure et une paroi latérale (4) circulaire, formant un corps creux, se composant de deux segments (7, 8) de diamètre différent, et comprenant une saillie (9) disposée à distance de l'extrémité supérieure du dispositif et disposée sur le côté intérieur du premier segment (7) de la paroi latérale, laquelle saillie est de forme essentiellement circulaire, c'est-à-dire dont l'extrémité initiale de la saillie, dans le sens de la circonférence, est disposée à distance de l'extrémité terminale, dispositif caractérisé en ce qu'il est pourvu sur la surface (3) de l'extrémité supérieure de plusieurs protubérances (18) en forme d'ergot qui sont dirigées à l'intérieur du corps creux.

2. Dispositif selon la revendication 1, caractérisé en ce que la saillie (9) se compose de plusieurs segments.

3. Dispositif selon la revendication 1 ou 2, caractérisé en ce que la saillie (9) se compose de deux segments qui commencent toujours à distance de l'axe central et se terminent à distance de l'axe central.

4. Dispositif selon la revendication 1 ou 2, caractérisé en ce que la saillie (9) se compose de quatre segments qui commencent toujours à distance de l'une des lignes axiales et se terminent à distance de la deuxième ligne axiale perpendiculaire à la précédente.

5. Dispositif selon l'une quelconque des revendications 1 à 4, caractérisé en ce que le côté de la saillie (9), dirigé vers l'extrémité supérieure, est configuré toujours plat et parallèle à la surface (3) de l'extrémité supérieure.

6. Dispositif selon l'une quelconque des revendications précédentes, caractérisé en ce que un jonc (13) disposé de façon concentrique s'étend perpendiculairement à la surface (3) de l'extrémité supérieure, à l'extérieur du corps creux.

7. Dispositif selon la revendication 6, caractérisé en ce que le jonc (13) présente des encoches sur son côté intérieur ou qu'il présente des interruptions.

8. Utilisation du dispositif selon l'une quelconque des revendications 1 à 7 pour le verrouillage du couvercle d'une boîte.
